# FASCICULE DE BREVET EUROPEEN

(11) **EP 0 409 755 B1**
(45) Date de publication et mention de la délivrance du brevet: **22.12.1993**
(21) Numéro de dépôt: 90440065.2
(22) Date de dépôt: 16.07.1990
(51) Int. Cl.: D01H 9/16

(54) **Procédé de rupture de la mèche pour pouvoir pratiquer la levée automatique des bobines pleines sur un banc à broches pour fibres longues**
Verfahren zum Unterbrechen der Faserlunte als Voraussetzung für das automatische Abheben voller Spulen auf einer Spindelbank für lange Fasern
Method for interrupting a roving to initiate automatic removal of a full bobbin from a spindle bank for long fibres

(30) Priorité: 17.07.1989 FR 8909750
(43) Date de publication de la demande: 23.01.1991
(73) Titulaire: N. SCHLUMBERGER & CIE, F-68500 Guebwiller (FR)
(72) Inventeur:
(74) Mandataire: Nuss, Pierre

(56) Documents cités:
- EP-A- 0 112 303
- FR-A- 2 303 104
- GB-A- 2 005 735
- PATENT ABSTRACTS OF JAPAN vol. 13, no. 313 (C-618)(3661) 17 juillet 1989,& JP-A-01 097225 (TOYOTA AUTOM LOOM WORKS LTD) publié 14 avril 1989
- PATENT ABSTRACTS OF JAPAN vol. 13, no. 313 (C-618)(3661) 17 juillet 1989,& JP-A-01 097226 (TOYOTA AUTOM LOOM WORKS LTD) publié 14 avril 1989

## Description

La présente invention concerne le domaine de l'industrie textile, en particulier les bancs à broches pour fibres longues et notamment la levée automatique destinée à débarasser lesdits bancs des bobines pleines et à les remplacer par des bobinots vides et a pour objet un procédé de rupture de la mèche pour pouvoir pratiquer la levée automatique des bobines pleines sur un banc à broches pour fibres longues.

Actuellement, les bancs à broches pour fibres courtes, telles que les fibres de coton, sont généralement équipés d une levée automatique des bobines, l'opération de levée automatique étant relativement aisée, tandis que sur les bancs à broches pour fibres longues cette opération est beaucoup plus difficile à réaliser.

En effet, pour pouvoir effectuer le retrait des bobines pleines, il est nécessaire de rompre la mèche et, en outre, cette dernière doit être rompue à la sortie de la palette du doigt presseur. Cette opération est réalisée sans difficulté en présence de fibres courtes, telles que les fibres de coton, le chariot portant les bobines pleines étant simplement affecté d un mouvement de descente après l'arrêt des bobines et des ailettes. Ce mouvement de descente a pour conséquence une rupture de la mèche de chaque bobine à la sortie de la palette du doigt presseur, comme souhaité.

Dans le cas de fibres longues, cette même manoeuvre ne permet absolument pas d'obtenir le même résultat, la mèche de fibres longues se rompant dans le tube de l'ailette et non à la sortie de la palette du doigt presseur, ce qui a pour effet que tout automatisme est rendu inutile, un réenfilage de toute la machine étant à chaque fois nécessaire. En effet, les fils à fibres longues, à savoir dont les fibres présentent une longueur comprise entre 15 cm et 20 cm, ne cassent pas toujours au même endroit et présentent généralement un point faible à un endroit où le fil est détendu.

On connaît, par ailleurs, par GB-A-2 005 735, un procédé de rupture automatique de la mèche sur une bobine pleine de banc à broches dans lequel, à l'arrêt de la rotation de l'ailette et de la bobine, le doigt presseur de l'ailette est amené dans la zone conique inférieure de la bobine. Pendant ce mouvement la rupture de la mèche est réalisée. Ensuite un remplacement automatique de la bobine pleine par un bobinot vide est effectué. Une telle rupture automatique de la mèche entraîne, cependant, également un risque de mauvaise localisation de ladite rupture, par exemple dans le tube de l'ailette et non à la sortie de la palette du doigt presseur, de sorte qu'il devient nécessaire de procéder souvent à un réenfilage de ladite mèche.

La présente invention a pour but de réaliser la rupture de la mèche ou du fil à fibres longues en un endroit où cette dernière est détendue.

A cet effet, elle a pour objet un procédé de rupture de la mèche pour pouvoir pratiquer la levée automatique des bobines pleines sur un banc à broches pour fibres longues, dans lequel à l'arrêt de la rotation de l'ailette et de la bobine, le doigt presseur de l'ailette est amené dans la zone conique inférieure de la bobine, afin de provoquer une ouverture partielle de la mèche, caractérisé en ce qu'il consiste à réaliser alors une rotation partielle de la bobine, l'ailette restant arrêtée, afin d'obtenir la rupture de la mèche, la bobine étant ensuite enlevée du banc.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue en élévation latérale d'un banc à broches avant l'opération de rupture de la mèche ;
la figure 2 est une vue en plan suivant la figure 1, et
la figure 3 est une vue analogue à celle de la figure 1, après enlèvement de la bobine pleine.

Les figures 1 à 3 du dessin annexé représentent un banc à broches pour fibres longues essentiellement constitué par une ailette 1 et une bobine 2 sur laquelle l'ailette 1 enroule une mèche de fibres 3 au moyen d'un doigt presseur 4.

Pour réaliser la rupture de la mèche à fibres longues afin de pouvoir pratiquer la levée automatique des bobines pleines, il est prévu, après avoir amené, à l'arrêt de la rotation de l'ailette 1 et de la bobine 2, le doigt presseur 4 de l'ailette 1 dans la zone conique inférieure de la bobine 2, afin de provoquer une ouverture partielle de la mèche 3, de réaliser une rotation partielle de la bobine 2, l'ailette 1 restant arrêtée, afin d'obtenir la rupture de la mèche 3, la bobine 2 étant ensuite enlevée du banc.

Lorsque le doigt presseur 4 est dans la zone conique inférieure de la bobine 2, la mèche 13, qui se trouve alors également dans la zone conique, a tendance à s'ouvrir, cette tendance étant favorisée par l'arrêt simultané de la bobine 2 et de l'ailette 1, de sorte que la rupture de la mèche, suite à une impulsion de rotation partielle de la bobine 2, l'ailette 1 restant immobile, est favorisée, ceci à un endroit choisi au préalable.

A cet effet, il est avantageux qu'il subsiste, à la sortie du doigt presseur 4, une longueur de mèche comprise entre 40 mm et 100 mm.

Une fois que toutes les mèches d'un banc sont rompues, le "doffing" proprement dit, c'est-à-dire l'enlèvement même des bobines pleines, peut commencer.

Ensuite, pour assurer la rattache des extrémités libres des mèches 3 sur les bobinots vides, le doigt presseur 4 de chaque ailette 1 vient plaquer ladite extrémité sur une bande adhésive prévue sur lesdits bobinots.

Ainsi, il est possible de réaliser une levée automatique sur des bancs à broches pour fibres longues, notamment laine et autres, par résolution du problème de la rupture de la mèche au bon endroit.

Bien entendu, l'invention n'est pas limitée au mode de réalisation décrit et représenté aux dessins annexés. Des modifications restent possibles, notamment du point de vue de la constitution des divers éléments ou par substitution d équivalents techniques, sans sortir pour autant du domaine de protection de l'invention.

## Revendications

1. Procédé de rupture de la mèche pour pouvoir pratiquer la levée automatique des bobines pleines sur un banc à broches pour fibres longues, dans lequel à l'arrêt de la rotation de l'ailette (1) et de la bobine (2), le doigt presseur (4) de l'ailette (1) est amené dans la zone conique inférieure de la bobine (2), afin de provoquer une ouverture partielle de la mèche (3), caractérisé en ce qu'il consiste à réaliser alors une rotation partielle de la bobine (2), l'ailette (1) restant arrêtée, afin d'obtenir la rupture de la mèche (3), la bobine (2) étant ensuite enlevée du banc.

## Patentansprüche

1. Verfahren zum Unterbrechen der Faserlunte als Voraussetzung für das automatische Abheben voller Spulen auf einer Spindelbank für lange Fasern, bei welchem beim Anhalten des Flügels (1) und der Spule (2) der Pressfinger (4) des Flügels (1) in den untenliegenden konischen Bereich der Spule (2) gebracht wird, um eine teilweise Öffnung der Faserlunte (3) herbeizuführen, dadurch gekennzeichnet, daß anschließend eine teilweise Drehung der Spule (2) durchgeführt wird, während der Flügel (1) angehalten bleibt, damit das Unterbrechen der Faserlunte (3) erhalten wird, und daß die Spule (2) anschließend aus der Spindelbank entnommen wird.

## Claims

1. A method of interrupting a roving to initiate automatic removal of full bobbins from a spindle bank for long fibres, wherein, on stoppage of the rotation of the flyer (1) and of the bobbin (2), the presser (4) of the flyer (1) is brought into the bottom conical zone of the bobbin (2) to initiate a partial opening of the roving (3), characterised in that it comprises then effecting a partial rotation of the bobbin (2), the flyer (1) remaining stopped, in order to initiate breakage of the roving (3), the bobbin then being removed from the bank.
